# FASCICULE DE BREVET EUROPEEN

(11) **EP 0 672 810 B1**
(45) Date de publication et mention de la délivrance du brevet: **13.08.1997**
(21) Numéro de dépôt: 95400454.5
(22) Date de dépôt: 02.03.1995
(51) Int. Cl.: E05C 7/04

(54) **Dispositif de verrouillage d'un vantail semi-fixe pour fenêtre à deux vantaux**
Verriegelungsvorrichtung für den halbbefestigten Flügel eines Fensters mit zwei Flügeln
Locking device for the semi-fixed wing of a window with two wings

(30) Priorité: 17.03.1994 FR 9403152
(43) Date de publication de la demande: 20.09.1995
(73) Titulaire: ALCAN FRANCE, F-31037 Toulouse Cedex (FR)
(72) Inventeur: Lasfargues, Francis, F-31520 Ramonville St-Agne (FR); Lahbib, Patrick, F-31520 Ramonville (FR); Blanpied, Jean-François, F-31520 Ramonville St-Agne (FR); Robert, Noel, F-31120 Roquettes (FR)
(74) Mandataire: Desaix, Anne

(56) Documents cités:
- EP-A- 0 128 372
- DE-U- 9 316 459

## Description

La présente invention est relative à un dispositif de verrouillage pour fenêtre à châssis dit à frappe ou à ouverture à la française, associant un vantail semi-fixe muni de moyens permettant de l'immobiliser par rapport à ce châssis à un vantail mobile pivotant, l'étanchéité entre les deux vantaux lorsque la fenêtre est fermée étant réalisée au centre de ce châssis.

Dans les structures classiques de ce genre en menuiserie métallique, on rapporte généralement sur le montant central constituant le côté vertical du vantail semi-fixe situé vers le milieu du châssis, un profilé appelé battement, servant de feuillure d'appui au vantail mobile. Ce profilé est combiné à un boîtier de verrouillage du vantail semi-fixe, disposé sensiblement dans la partie médiane du profilé et logé dans une rainure longitudinale du montant central. Le boîtier est actionné par une poignée prévue sur le battement de manière à transmettre, par le biais de deux tiges ou tringles de renvoi coulissant verticalement dans le battement selon deux directions opposées, des mouvements de translation pour des embouts prévus aux extrémités haute et basse de ces tringles, ces embouts venant s'engager dans des gâches ménagées sur le dormant du châssis pour immobiliser le vantail par rapport à celui-ci, ou au contraire se dégager dans ces gâches, en permettant alors le pivotement de ce vantail.

Avec un tel ensemble cependant, il est nécessaire de percer le profilé constituant le battement rapporté sur le montant central du châssis semi-fixe pour permettre le passage de l'axe de la poignée de commande du boîtier assurant le déplacement des tringles ; en outre, il convient également de percer le battement de part et d'autre de la position centrale du boîtier pour le montage de vis ou autre moyen de fixation analogue qui le solidarisent du montant central selon la hauteur de celui-ci. Or, ces vis traversent ainsi les tringles de commande des embouts ce qui, pour ne pas entraver leur mouvement de coulissement par rapport au battement, nécessite de ménager dans ces tringles des passages oblongs, d'une longueur au moins équivalente à la course de ces dernières.

Ces dispositions sont très pénalisantes, en particulier du fait qu'elles exigent un repérage très précis des emplacements de perçage du battement pour le montage de la poignée et des vis de fixation et également des tringles coulissantes. De plus, elles nécessitent un montage préalable de l'ensemble boîtier-tringles sur le montant central, avant que le battement ne soit rapporté et immobilisé vis-à vis de celui-ci. Ces opérations sont longues, délicates à mettre en oeuvre avec la précision nécessaire et grèvent le prix de revient du châssis.

La présente invention a pour objet un dispositif de verrouillage d'un vantail semi-fixe pour fenêtre à deux vantaux, qui évite ces inconvénients en supprimant tous les usinages et perçages nécessaires dans les solutions classiques, en particulier élimine l'usage de vis de fixation du battement sur le montant central et la réalisation de trous oblongs dans les tringles, seul étant maintenu l'usinage simple dans le battement du passage réservé à l'axe de la poignée de commande du boîtier d'actionnement des tringles.

A cet effet, le dispositif considéré, pour le verrouillage du montant central d'un vantail semi-fixe vis-à-vis du châssis du dormant d'une fenêtre à deux vantaux, au moyen de deux tringles coulissantes portées par ce montant central et animées de mouvements de sens inverses pour leur engagement ou leur dégagement simultané dans des gâches de réception et de blocage prévues dans le châssis du dormant sous l'effet d'un boîtier de commande de ces tringles, coopérant avec une poignée de manoeuvre dont le pivotement provoque le déplacement des tringles vis-à-vis du boîtier dans des directions opposées, le montant central étant solidarisé d'un battement formé d'un profilé comportant une feuillure d'appui du vantail mobile de la fenêtre, en contact avec le montant central selon la hauteur de celui-ci, se caractérise en ce que le boîtier de commande est logé dans une gorge du battement et coopère avec l'axe de la poignée de manoeuvre qui traverse la paroi de ce battement à l'opposé du montant central, celui-ci comprenant une rainure ouverte de fixation du battement au moyen d'une pluralité de clips de liaison fixés sur le battement et qui s'engagent dans cette rainure pour le rendre solidaire du montant par simple emboîtement.

De préférence, chaque clip de fixation comporte une patte de liaison avec le battement et deux ailes élastiques repliées sur elles-mêmes et séparées par une distance légèrement supérieure à celle de la rainure du montant central, de manière à permettre leur engagement à force dans celle-ci, consécutivement à un resserrement des deux ailes l'une vers l'autre, suivi de leur expansion à l'intérieur de la rainure.

Selon une caractéristique particulière, la rainure ouverte du montant central est délimitée par deux rebords parallèles s'étendant selon la hauteur de ce montant de manière à permettre le glissement des clips dans cette rainure derrière ces rebords, en vue de la séparation éventuelle du battement vis-à-vis du montant.

Selon encore une autre caractéristique du dispositif considéré, le battement comporte au moins un doigt formant une saillie latérale et apte à venir s'engager dans un logement prévu sur un retour plan du montant central pour former un point fixe de pivotement du battement vers le montant, afin de présenter les clips portés par ce battement en regard de la rainure ouverte du montant, préalablement à l'engagement à force de ces clips dans cette rainure.

Selon encore une autre caractéristique, le boîtier de commande comporte avantageusement un talon d'accrochage dans une gorge de réception du battement, faisant face à la rainure ouverte du montant central, ce talon présentant un alésage de passage de l'axe de la poignée de commande, elle-même montée à l'extrémité de cet axe dans un espace délimité dans le battement à l'opposé de la gorge de réception et recevant le montant central correspondant de l'ouvrant mobile de la fenêtre.

D'autres caractéristiques d'un dispositif de verrouillage d'un vantail semi-fixe établi conformément à l'invention, apparaîtront encore à travers la description qui suit d'un exemple de réalisation, donné à titre indicatif et non limitatif, en référence aux dessins annexés sur lesquels :
- La Figure 1 est une vue schématique en élévation d'une fenêtre à deux vantaux, munie d'un dispositif de verrouillage du vantail semi-fixe selon l'invention.
- La Figure 2 est une vue en coupe transversale à plus grande échelle du dispositif considéré, explicitant en particulier la manière dont le battement est solidarisé du montant central du vantail semi-fixe et l'agencement de la poignée de manoeuvre du boîtier de commande porté par ce battement.
- La Figure 3 est une vue de détail illustrant en perspective la structure d'un des clips de fixation du battement.
- La Figure 4 est une vue à plus faible échelle, analogue à la Figure 2, permettant d'expliciter le processus de montage du battement et la position relative du vantail mobile de la fenêtre.
- Les Figures 5 et 6 sont des vues également analogues à la Figure 2, sensiblement à la même échelle, illustrant une variante de réalisation munie d'un perfectionnement de détail améliorant l'immobilisation du battement par ses clips, respectivement avant et après fixation de celui-ci sur le montant central.

Sur la Figure 1, la référence 1 désigne le châssis d'une fenêtre, notamment du type dit à la française, réalisée en menuiserie métallique à l'aide de profilés convenablement découpés et assemblés, cette fenêtre comportant de façon classique un dormant fixe 2, sur lequel sont articulés autour de charnières 3 deux vantaux, respectivement 4 et 5, le vantail 4 étant semi-fixe, c'est-à-dire prévu pour être normalement immobilisé vis-à-vis du dormant 2, le second vantail 5 ou vantail mobile étant en revanche destiné à être ouvert ou refermé à la demande, au moyen d'une poignée de manoeuvre 6.

Le vantail semi-fixe 4 comporte un montant central vertical 7 contre lequel, conformément à l'invention, est rapporté un battement 8, constitué d'un profilé solidarisé contre le montant central 7 à l'aide d'une pluralité de clips de fixation 9, de la manière décrite plus loin.

Dans la partie médiane du vantail semi-fixe 4, à l'intérieur du battement 8 est logé un boîtier de commande 10, permettant d'assurer le déplacement de deux tringles coulissantes, respectivement 11 et 12, à l'intérieur de ce battement avec des mouvements de déplacement en sens inverses de l'une à l'autre, ces tringles étant munies à leurs extrémités dirigées vers le dormant 2 d'embouts respectivement 13 et 14, propres à s'engager ou en revanche à se dégager de gâches de réception (non représentées), prévues dans le dormant pour immobiliser ou libérer le vantail 4.

Le boîtier de commande 10, dont le détail de la réalisation en elle-même classique n'importe pas à l'invention, peut notamment comporter un pignon denté, coopérant avec deux crémaillères parallèles et opposées prévues respectivement sur les extrémités des deux tringles 11 et 12 qui s'engagent à l'intérieur de ce boîtier, de manière à ce que la rotation du pignon provoque dans un sens ou dans l'autre, les déplacements simultanés et en sens inverses de ces tringles. En variante, le boîtier peut comporter un dispositif classique avec des tringles de renvoi à mouvements opposés, procurant le même résultat.

La Figure 2 illustre, avec plus de détails, la manière dont est réalisé le montage du battement 8 sur le montant central 7 du vantail semi-fixe 4.

Sur cette Figure, on voit que le profilé constituant le battement 8 comporte un prolongement 15, formant feuillure de réception du montant central 16 du vantail mobile 5, en position de fermeture de la fenêtre, les mouvements de ce vantail 5 étant schématisés par la double flèche 17. Le battement 8, comme le montant 16, comporte des gorges d'ancrage, respectivement 18 et 19, réservées à la mise en place de joints d'étanchéité (non représentés sur la Figure 2 mais schématisés sur la Figure 4). Le prolongement 15 du battement 8 délimite avec un prolongement homologue 20 du montant 16 lorsque la fenêtre est fermée, un espace 21 dans lequel est montée une poignée de manoeuvre 22, agissant sur le boîtier de commande 10 porté par le battement 8.

A cet effet, la poignée 22 est solidarisée d'un axe 23 qui traverse les parois 24 et 25 du profilé constituant le battement pour s'engager à l'intérieur du boîtier 10 et notamment commander le pignon denté ou autre mécanisme prévu à l'intérieur de ce boîtier pour la manoeuvre des tringles 11 et 12, de la manière évoquée plus haut.

Le boîtier 10 comporte un talon de fixation 26, engagé dans une gorge 27 prévue dans la paroi 25 du battement 8, ce boîtier étant immobilisé vis-à-vis de ce dernier, sensiblement dans sa partie médiane. Le talon 26 comporte un alésage 28 pour l'axe 23 entre la poignée de manoeuvre 22 et le boîtier.

Le battement 8 comporte par ailleurs, à l'opposé du prolongement 15, une extension 29 avec un retour plan 30 muni d'un bossage 31 permettant d'immobiliser l'extrémité coudée 32 d'un des clips 9 permettant l'immobilisation du battement 8 sur le montant central 7 de l'ouvrant semi-fixe 4. Chaque clip 9 comporte , au-delà de son extrémité coudée 32 une partie plane 33 prolongée par deux ailes, respectivement 34 et 35, dont le profil apparaît clairement sur la Figure 2, la structure d'ensemble du clip étant plus particulièrement illustrée sur la Figure 3.

Les clips 9 sont réalisés en tôle métallique, le cas échéant en matière plastique suffisamment résistante, de telle sorte que néanmoins leurs ailes 34 et 35 présentent une relative élasticité. La distance qui sépare au repos les ailes 34 et 35 est par ailleurs déterminée par construction, de manière à être légèrement supérieure à celle délimitée entre des rebords 36 et 37 délimitant une rainure ouverte 38 aménagée dans la paroi d'extrémité 39 du montant central 7, en regard du battement 8.

Dans ces conditions, on comprend que chaque clip 9 puisse être aisément mis en place dans la rainure ouverte 38 par simple engagement à force, les bords des retours 36 et 37 de la rainure venant resserrer les deux ailes 34 et 35 jusqu'à ce que celles-ci s'écartent l'une de l'autre dans la rainure, en immobilisant alors le battement 8 vis-à-vis du montant 7.

La mise en place du battement sur le montant s'effectue de façon très simple, les Figures 2 et 4 permettant d'expliciter directement le processus adopté.

Notamment, le battement 8 comporte un doigt en saillie latérale 40, adaptée à venir s'engager dans un logement 41 prévu à l'extrémité d'un retour plan 42 du montant central 7, afin de former un point d'ancrage fixe autour duquel le battement 8, sur lequel ont préalablement été mis en place les clips 9, en nombre suffisant selon la hauteur de ce battement, peut pivoter en présentant ces clips en regard de la rainure 38 du montant central. Il suffit alors d'exercer un effort complémentaire de poussée sur le battement pour que les clips s'engagent ensemble dans la rainure, le battement étant dès lors complètement solidarisé du montant.

Le vantail semi-fixe 4 peut alors être verrouillé sur le châssis 2 par la poignée de manoeuvre 22 qui s'escamote dans l'espace 21 en même temps qu'elle provoque, par le boîtier 10, le déplacement des tringles 11 et 12 et l'engagement des embouts 13 et 14 dans leurs gâches. Le vantail mobile 5 peut ensuite être commandé à l'ouverture ou à la fermeture au gré de l'utilisateur, par sa poignée 6, en venant s'appliquer de façon étanche ou au contraire s'écarter vis-à-vis de la feuillure d'appui du battement.

On réalise ainsi un dispositif de verrouillage de conception très simple, qui supprime notamment tous les usinages autrement nécessaires sur le battement, sauf pour le passage de l'axe de la poignée de manoeuvre du boîtier de commande des tringles.

Le battement est facilement fixé sur le montant central par l'ensemble des clips préalablement disposés sur ce battement, le montage étant irréversible. A noter toutefois que le dispositif permet un remplacement éventuel du battement, en le faisant glisser verticalement dans la rainure recevant les clips, le vantail semi-fixe étant bien entendu dans ce cas en position ouverte pour ne pas que le déplacement du battement soit gêné par le dormant.

Le dispositif proposé permet donc une très grande rapidité de montage avec suppression de tout perçage sur les tringles. De plus, le battement peut être facilement réglé en hauteur, son remplacement étant en outre envisageable indépendamment du reste de la fenêtre.

Bien entendu, il va de soi que l'invention ne se limite pas à l'exemple de réalisation plus spécialement décrit en référence aux dessins annexés ; elle en embrasse au contraire toutes les variantes. Notamment, on peut améliorer encore la fixation du battement 8 sur le montant 7, en rendant plus difficile leur déboîtement mutuel, une fois le battement mis en place.

Dans ce cas, on peut avantageusement faire comporter au battement 8, en dessous du doigt 40 en saillie latérale tel que défini en référence à la Figure 2 et qui, en s'engageant dans le logement 41 du montant central 7, forme point d'ancrage et de pivotement du battement avant pénétration de ses clips 9 dans la rainure 38, un prolongement plan 43, perpendiculaire à la paroi 25 du profilé du battement et à loger dans la rainure 38, dans des positions décalées par rapport à celles destinées à recevoir les clips 9 lors de l'emboîtement ultérieur du battement 8, d'autres clips, représentés sous la référence 44 sur les Figures 5 et 6.

Ces clips 44 sont identiques aux clips 9 mais sont disposés dans la rainure 38 en étant retournés de 180° par rapport aux autres, comme on le voit clairement sur ces figures 5 et 6, sur lesquelles on a néanmoins repris les chiffres de référence déjà utilisés sur la Figure 2, pour désigner les mêmes organes du châssis, par ailleurs strictement identiques.

Ainsi, chaque clip 44 comporte, comme les clips 9, des ailes 45 et 46, correspondant aux ailes 34 et 35 de ces derniers, ainsi qu'une partie plane 47, identique à la partie homologue 33 de l'autre clip.

Toutefois, ici, du fait du montage inversé des clips 44, cette partie plane 47 déborde de la rainure 38 du côté opposé, en se disposant sous le prolongement 43 du battement 8 qui, lors de l'emboîtement de ce dernier sur le montant central 7, vient s'appliquer sur le clip 44, formant butée élastique, en faisant fléchir légèrement cette partie plane 47.

Cette dernière qui agit à la manière d'un ressort à lame, exerce sur le prolongement 43 un effort vers le haut (voir Figure 6), maintenant le doigt 40 immobilisé dans son logement 41, sans toutefois empêcher, à la demande, la séparation du battement et du montant central de la manière déjà expliquée, consécutivement à un mouvement imposé au battement, libérant les clips 9 de leur rainure 38 dans le montant 7.

## Revendications

1. Dispositif de verrouillage d'un vantail semi-fixe (4) pour fenêtre à deux vantaux (4, 5) au moyen de deux tringles coulissantes (11, 12) portées par le montant central (7) du vantail semi-fixe et animées de mouvements de sens inverses pour leur engagement ou leur dégagement simultané dans des gâches de réception et de blocage prévues dans le châssis du dormant (2) sous l'effet d'un boîtier de commande (10) de ces tringles, coopérant avec une poignée de manoeuvre (22) dont le pivotement provoque le déplacement des tringles vis-à-vis du boîtier dans des directions opposées, le montant central étant solidarisé d'un battement (8) formé d'un profilé comportant une feuillure d'appui (15) du vantail mobile (5) de la fenêtre, en contact avec le montant central selon la hauteur de celui-ci, caractérisé en ce que le boîtier de commande est logé dans une gorge (27) du battement et coopère avec l'axe (23) de la poignée de manoeuvre qui traverse la paroi de ce battement à l'opposé du montant central, celui-ci comprenant une rainure ouverte (38) de fixation du battement au moyen d'une pluralité de clips de liaison (9) fixés sur le battement et qui s'engagent dans cette rainure pour le rendre solidaire du montant par simple emboîtement.

2. Dispositif selon la revendication 1, caractérisé en ce que chaque clip de fixation (9) comporte une patte de liaison (32, 33) avec le battement (8) et deux ailes élastiques (34, 35) repliées sur elles-mêmes et séparées par une distance légèrement supérieure à celle de la rainure (38) du montant central (7), de manière à permettre leur engagement à force dans celle-ci, consécutivement à un resserrement des deux ailes l'une vers l'autre, suivi de leur expansion à l'intérieur de la rainure.

3. Dispositif selon l'une quelconque des revendications 1 ou 2, caractérisé en ce que la rainure ouverte (38) du montant central (7) est délimitée par deux rebords parallèles s'étendant selon la hauteur de ce montant de manière à permettre le glissement des clips (9) dans cette rainure derrière ces rebords, en vue de la séparation éventuelle du battement vis-à-vis du montant.

4. Dispositif selon la revendication 2, caractérisé en ce que le battement (8) comporte au moins un doigt (40) formant une saillie latérale et apte à venir s'engager dans un logement (41) prévu sur une retour plan (42) du montant central (7) pour former un point fixe de pivotement du battement (8) vers le montant, afin de présenter les clips (9) portés par ce battement en regard de la rainure ouverte (38) du montant, préalablement à l'engagement à force de ces clips dans cette rainure.

5. Dispositif selon la revendication 4, caractérisé en ce que le battement (8) comporte, au droit du doigt (40), un prolongement plan (43) dirigé vers le montant central (7), la rainure ouverte (38) recevant, en positions décalées par rapport à celles correspondant aux clips (9) portés par le battement, d'autres clips (44) de même structure que les clips (9) mais montés en relation inversée de 180° par rapport à ceux-ci, les clips (44) comportant une partie plane (47), débordant de la rainure (38) pour se placer sous le prolongement plan (43) du battement, en constituant une butée élastique exerçant un effort de maintien du doigt (40) dans son logement (41).

6. Dispositif selon l'une quelconque des revendications 1 à 5, caractérisé en ce que le boîtier de commande (10) comporte un talon d'accrochage (26) dans la gorge (27) de réception du battement (8), faisant face à la rainure ouverte (38) du montant central (7), ce talon présentant un alésage (28) de passage de l'axe (23) de la poignée de commande (22), elle-même montée à l'extrémité de cet axe dans un espace (21) délimité dans le battement à l'opposé de la gorge et recevant le montant central correspondant de l'ouvrant mobile (5) de la fenêtre.

## Patentansprüche

1. Vorrichtung zum Verriegeln eines halbbefestigten Flügels (4) für Fenster mit zwei Flügeln (4, 5) mittels zweier verschiebbarer Stangen (11, 12), die vom mittleren Pfosten (7) des halbbefestigten Flügels getragen sind und durch Bewegungen in inverser Richtung bewegt werden, für ihre gleichzeitige Einführung in oder ihre Befreiung aus Schließblechen zur Aufnahme und Blockierung, die im Fensterrahmen (2) vorgesehen sind, unter der Wirkung eines Betätigungsbeschlags (10) dieser Stangen, der mit einem Bedienungshandgriff (22) zusammenwirkt, dessen Drehung die Verschiebung der Stangen gegenüber dem Beschlag in entgegengesetzten Richtungen provoziert, wobei der mittlere Pfosten mit einer Schlagleiste (8) verbunden ist, die aus einem Profil gebildet ist, das einen Anschlag (15) des mobilen Flügels (5) des Fensters umfaßt, in Kontakt mit dem mittleren Pfosten in dessen Höhe, dadurch gekennzeichnet, daß der Betätigungsbeschlag in einer Kehle (27) der Schlagleiste angeordnet ist und mit der Achse (23) des Bedienungshandgriffs zusammenwirkt, der die Wand dieser Schlagleiste gegenüber dem mittleren Pfosten durchquert, wobei dieser eine offene Rille (38) umfaßt zur Befestigung der Schlagleiste mittels einer Vielzahl von Verbindungsclips (9), die auf der Schlagleiste befestigt sind und in diese Rille eingreifen, um sie durch einfaches Zusammenfügen mit dem Pfosten zu verbinden.

2. Vorrichtung nach Anspruch 1, dadurch gekennzeichnet, daß jeder Befestigungsclip (9) ein Verbindungsstück (32,33) mit der Schlagleiste (8) umfaßt und zwei elastische Flügel (34,35), die auf sich selbst umgeschlagen sind und durch einen Abstand getrennt sind, der etwas größer ist als der der Rille (38) vom mittleren Pfosten (7), in der Weise, daß ihre erzwungene Einführung darin möglich ist, anschließend an ein Festziehen der beiden Flügel gegeneinander, gefolgt von ihrer Ausdehnung im Inneren der Rille.

3. Vorrichtung nach Anspruch 1 oder 2, dadurch gekennzeichnet, daß die offene Rille (38) des mittleren Pfostens (7) von zwei parallelen Rändern begrenzt ist, die sich auf Höhe des Pfostens erstrecken, in der Weise, daß sie das Verschieben der Clips (9) in dieser Rille hinter diesen Rändern ermöglichen, im Hinblick auf eine eventuelle Trennung der Schlagleiste gegenüber dem Pfosten.

4. Vorrichtung nach Anspruch 2, dadurch gekennzeichnet, daß die Schlagleiste (8) mindestens einen Finger (40) umfaßt, der einen seitlichen Vorsprung bildet und geeignet ist, in eine Aufnahme (41) einzugreifen, die auf einem ebenen Rücksprung (42) des mittleren Pfostens (7) vorgesehen ist, so daß sie einen festen Drehpunkt für die Schlagleiste (8) zum Pfosten bildet, damit die von dieser Schlagleiste (8) getragenen Clips (9) der offenen Rille (38) des Pfostens gegenüber präsentiert sind, bevor die Clips mit Kraft in diese Rille eingeführt werden.

5. Vorrichtung nach Anspruch 4, dadurch gekennzeichnet, daß die Schlagleiste (8) rechts vom Finger (40) eine ebene Verlängerung (43) umfaßt, die zum mittleren Pfosten (7) gerichtet ist, wobei die offene Rille (38) in Positionen, die in Bezug auf die, die den von der Schlagleiste getragenen Clips (9) entsprechen, versetzt sind, andere Clips (44) derselben Struktur wie die Clips (9) aufnimmt, die aber in Bezug auf diese um 180° verdreht angebracht sind, wobei die Clips (44) einen ebenen Teil (47) umfassen, der über die Rille (38) hinausragt, damit er sich unter die ebene Verlängerung (43) der Schlagleiste plaziert, wobei ein elastischer Anschlag ausgebildet ist, der eine Haltekraft des Fingers (40) in seiner Aufnahme (41) ausübt.

6. Vorrichtung nach einem der Ansprüche 1 bis 5, dadurch gekennzeichnet, daß der Betätigungsbeschlag (10) einen Befestigungsansatz (26) in einer Aufnahmekehle (27) der Schlagleiste (8) umfaßt, die der offenen Rille (38) des mittleren Pfostens (7) gegenübersteht, wobei dieser Ansatz eine Bohrung (28) zum Durchtritt der Achse (23) des Bedienungshandgriffs (22) aufweist, der selbst am Ende dieser Achse in einem in der Schlagleiste abgegrenzten Raum (21) gegenüber der Kehle angebracht ist und den entsprechenden mittleren Pfosten des mobilen Flügels (5) des Fensters aufnimmt.

## Claims

1. Device for locking a semi-fixed casement (4) for a window with two casements (4, 5), by means of two sliding rods (11, 12) borne by the central stile (7) of the semi-fixed casement and given movements of opposite directions in order simultaneously to engage them in or disengage them from holding and immobilizing catches provided in the frame of the opening lining (2) under the effect of a unit (10) for controlling these rods, interacting with an operating handle (22), the pivoting of which causes the displacement of the rods relative to the unit in opposite directions, the central stile being rigidly secured to a rabbet ledge (8) formed of an extruded section including a rabbet (15) against which the live casement (5) of the window bears, in contact with the central stile along its entire length, characterized in that the control unit is housed in a groove (27) of the rabbet ledge and interacts with the spindle (23) of the operating handle which passes through the wall of this rabbet ledge opposite the central stile, the latter including an open slot (38) for fastening the rabbet ledge by means of a multitude of attachment clips (9) fastened onto the rabbet ledge and which engage in this slot in order to attach it securely to the stile by simple interfitting.

2. Device according to Claim 1, characterized in that each fastening clip (9) includes a tab (32, 33) for attachment to the rabbet ledge (8), and two elastic legs (34, 35) folded back on themselves and separated by a distance slightly greater than that of the slot (38) of the central stile (7), to allow them to be forcibly engaged into this slot after the two legs have been closed up on each other, followed by these legs expanding inside the slot.

3. Device according to any one of Claims 1 and 2, characterized in that the open slot (38) of the central stile (7) is delimited by two parallel rims extending along the height of this stile so as to allow the clips (9) to glide along inside this slot behind these rims, for the purpose of possibly detaching the rabbet ledge from the stile.

4. Device according to Claim 2, characterized in that the rabbet ledge (8) includes at least one finger (40) forming a lateral projection and able to engage in a housing (41) provided on a flat return (42) of the central stile (7) in order to form a fixed point about which the rabbet ledge (8) pivots towards the stile, in order to offer up the clips (9) borne by this rabbet ledge to face the open slot (38) of the stile, prior to the forcible engagement of these clips in this slot.

5. Device according to Claim 4, characterized in that the rabbet ledge (8), at right angles to the finger (40) includes a flat extension (43) directed towards the central stile (7), the open slot (38) at positions which are offset relative to those corresponding to the clips (9) borne by the rabbet ledge, taking other clips (44) of the same structure as the clips (9) but mounted turned through 180° relative to the latter clips, the clips (44) including a flat part (47) extending beyond the slot (38) to come under the flat extension (43) of the rabbet ledge, thereby forming an elastic limit stop which exerts a force for holding the finger (40) in its housing (41).

6. Device according to any one of Claims 1 to 5, characterized in that the control unit (10) includes a heel (26) for hooking into the receiving groove (27) of the rabbet ledge (8) facing the open slot (38) of the central stile (7), this heel having a bore (28) for the passage of the spindle (23) of the control handle (22), itself fitted at the end of this spindle in a space (21) delimited inside the rabbet ledge opposite the groove and taking the corresponding central stile of the opening part (5) of the window.
